# EUROPÄISCHE PATENTSCHRIFT

(11) **EP 0 219 003 B1**
(45) Veröffentlichungstag und Bekanntmachung des Hinweises auf die Patenterteilung: **16.08.1989**
(21) Anmeldenummer: 86113592.9
(22) Anmeldetag: 02.10.1986
(51) Int. Cl.: E04B 2/74

(54) **Trennwand, insbesondere Stellwand**
Partition, especially a screen-type partition
Cloison, en particulier du type paravent

(30) Priorität: 16.10.1985 DE 3536829
(43) Veröffentlichungstag der Anmeldung: 22.04.1987
(73) Patentinhaber: Plattex GmbH, D-7853 Steinen (DE)
(72) Erfinder: Kramer, Walter, D-7853 Steinen (DE)
(74) Vertreter: Schmitt, Hans, Dipl.-Ing.

(56) Entgegenhaltungen:
- DE-A- 3 443 269
- GB-A- 653 816
- US-A- 2 352 420
- US-A- 3 592 289
- US-A- 4 428 174

## Beschreibung

Die Erfindung betrifft eine Trennwand, insbesondere Stellwand, wobei gegebenenfalls über und/oder unter der Trennwand ein Zwischenraum zur Raumdecke bzw. zum Raumboden freibleibt, welche aus sich über ihre Länge berührenden stabförmigen Elementen gebildet ist, wobei diese stabförmigen Elemente Queröffnungen und wenigstens ein durch diese Öffnungen hindurch verlaufendes Zugelement aufweisen, welches an Endstücken der Trennwand zugfest verankert ist.

Eine derartige Trennwand ist aus der GB-A-653 816 bekannt. Dabei wechseln sich jeweils Elemente unterschiedlicher Querschnitte ab und diese haben an den Berührstellen Einbuchtungen und eine dazu passende Gegenprofilierung, damit die Stellwand nicht nur eine ebene, sondern auch eine gekrümmte Form erhalten kann. Bis auf die Durchgangsöffnungen für das Zugelement sind die Elemente mit einem Vollquerschnitt versehen. Sie müssen also aus einem entsprechend stabilen Werkstoff bestehen, der die notwendige Eigenstabilität der Stellwand bewirkt, so daß ein schallschluckender Werkstoff, der relativ weich ist, keine Verwendung finden kann.

Zwar ist aus der DE-C-2 049 836 schon ein schalldämmendes Trennwandelement bekannt, welches jedoch für die Eigenstabilität einen Rahmen und beidseits daran befestigte Deckplatten sowie elastische Zwischenlagen zwischen Rahmen und Deckplatten aufweist. Dieses Trennwandelement anderer Gattung ist zum Aufhängen vorgesehen, so daß es nur an ganz bestimmten Stellen angebracht werden kann, und hat eine starre Oberfläche, kann also nicht wahlweise auch gekrümmt und somit an unterschiedliche Platzverhältnisse angepaßt werden.

Der Erfindung liegt die Aufgabe zugrunde, eine Trennwand oder Stellwand der eingangs genannten Art zu schaffen, die ebenfalls eine gute Anpassung ihrer Oberfläche an unterschiedliche Platzverhältnisse ermöglicht, dennoch aber eine gute Eigenstabilität bei verbesserten Schallschluckeigenschaften hat.

Zur Lösung dieser Aufgabe ist die Trennwand der eingangs genannten Art dadurch gekennzeichnet, daß im Inneren der Elemente jeweils ein über ihre Länge verlaufendes, mit Querschlitzen für das Zugelement versehenes Tragelement oder ein Kernstab vorgesehen ist, an dessen Außenseite eine schallschluckende Schicht angeordnet ist.

Eine derartige Trenn- oder Stellwand kann nach wie vor gekrümmt werden, ohne ihre Stabilität zu verlieren, wobei sie aber aufgrund der schallschluckenden Schicht an der Außenseite der einzelnen sie bildenden Elemente eine schallschluckende Eigenschaft hat. Dabei ermöglichen das Zugelement und die stabförmigen, darauf aufgereihten Elemente auch die erforderliche Verformung quer zum Verlauf der einzelnen Elemente, ohne daß Lücken und Durchbrüche zwischen diesen Elementen auftreten können, ohne daß diese aber aus Vollmaterial bestehen und eine jeweils ineinandergreifende Profilierung haben müssen. Auch ein Rahmen und starre Schalen mit Zwischenschicht, die sorgfältig miteinander verbunden werden müßten, werden vermieden. Dabei sorgen die im Inneren befindlichen Tragelemente oder Kernstäbe der einzelnen Elemente für die gute Stabilität und Festigkeit der Trennwand.

Dabei kann Gewicht gespart werden, wenn der Kernstab als Tragrohr ausgebildet ist.

Dabei ist es zweckmäßig, wenn die einzelnen stabförmigen Elemente gegen Verschiebungen auf dem Zugelement in dessen Orientierungsrichtung durch gegenseitige Berührung festgelegt sind. Somit ergibt sich einerseits eine dichte Trennwand, bei der andererseits die gegenseitige Festlegung der einzelnen Elemente sehr einfach ist.

Eine ganz besonders vorteilhafte und zweckmäßige Ausbildung der Erfindung von erheblicher Bedeutung kann darin bestehen, daß das Zugelement eine Bandfeder vorzugsweise mit einem etwa rechteckigen oder länglichen Querschnitt ist, der in Achsrichtung der Elemente orientiert ist. Dadurch ergibt sich nicht nur die Möglichkeit, die Oberfläche der Trennwand dadurch zu krümmen, daß das Zugelement in Richtung seiner Federwirkung beliebig gekrümmt werden kann, sondern in Längsrichtung der Elemente wird zusätzlich von diesem Zugelement eine aussteifende Wirkung erzeugt. Dies erhöht die Stabilität der gesamten Trennwand insbesondere dann, wenn die stabförmigen Elemente vertikal orientiert sind. Dabei ist es zweckmäßig, wenn das Zugelement eine Bandfeder aus Metall ist. Diese ist einerseits relativ preiswert, andererseits aber stabil und von hoher Zugfestigkeit, so daß die Trennwand durch dieses sie durchsetzende Zugelement stabilisiert ist und dennoch beliebig gekrümmt oder auch gerade ausgerichtet werden kann. Dabei kann im oberen und unteren Randbereich der Trennwand und gegebenenfalls im Mittelbereich jeweils ein Zugelement vorgesehen sein, falls es die Höhe der Trennwand erforderlich erscheinen läßt.

Besonders zweckmäßig ist es, wenn die Schallschluckelemente säulenförmig ausgebildet sind und die Zugelemente durch ihre Querschnittsmitten verlaufen. An den Säulenoberflächen ergibt sich dann zusätzlich eine Schallbrechung, die die Wirkung des schallschluckenden Werkstoffes unterstützt. Dies ergibt sich vor allem dann, wenn die Elemente etwa zylindrisch sind und sich entlang von Mantellinien berühren. Dies hat den weiteren Vorteil, daß beim Krümmen der Trennwand die zylinderischen Elemente sich mit ihren Oberflächen etwas aufeinander abwälzen können, wobei gleichzeitig eine gewisse Nachgiebigkeit des schallschluckenden Oberflächenwerkstoffes diese Verformung erleichtert.

Vor allem für im Querschnitt relativ große Elemente kann es vorteilhaft sein, wenn eine Druckschraube od. dgl. vorgesehen ist, die im Bereich des Schlitzes und des Durchtrittes des Zugelementes durch das Tragrohr das Zugelement vorzugsweise an einer Schmalseite beaufschlagt und kraftschlüssig festlegt. Dies kann die gegenseitige Halterung der aufgereihten Elemente unterstützen und verhindern, daß einzelne Elemente wegen der relativ weichen Oberseite zusammengedrückt werden und zwischen anderen Elementen Lücken entstehen.

An den Durchtrittsöffnungen der Schallschluck- elemente können insbesondere bei größeren Querschnitten deren Wandungen durchsetzende Führungen vorzugsweise aus Kunststoff für das Zugelement vorgesehen sein. Dadurch werden die von dem Zugelement auch in vertikaler Richtung gehaltenen Schallschluckelemente besser über ihren gesamten Querschnitt abgestützt.

Für das einfache Aufstellen der Trennwand ist es zweckmäßig, wenn an den Tragrohren od. dgl. zumindest zweier Elemente, vorzugsweise von am Rand der Trennwand befindlichen Elementen, Fortsetzungen mit Stellfüßen angreifen. Dabei können die Stellfüße zur Vergrößerung ihres Gewichtes und der Reibung gegenüber dem Untergrund eine Metalleinlage aufweisen und/oder an ihrer Unterseite aufgerauht sein. Somit kann selbst bei einer starken Krümmung der Trennwand die dann von den federförmigen Zugelementen bewirkte Rückstellkraft gut aufgefangen werden.

Eine weitere Anpassbarkeit der Trennwand kann dadurch gegeben sein, daß das Tragrohr der Schallschluckelemente in der Höhe nebeneinander mehrere Durchtrittsschlitze für das Zugelement hat, so daß nebeneinanderliegende Schallschluckelemente in der Höhe gegeneinander versetzt auf das Zugelement aufgefädelt werden können.

Die Enden der Zugelemente können mit einem Ankerteil, vorzugsweise mit einem nach zwei Seiten von ihnen abstehende Schenkel aufweisenden Anker verbunden, insbesondere vernietet sein und das Ankerteil kann vorzugsweise in ein Hohlprofil eingreifen, welches am jeweils äußersten Element anliegt. Dadurch wird die Verankerung des Zugelementes verdeckt. Zusätzlich kann dabei das Hohlprofil wenigstens einen Anschluß zum Verbinden mit dem Hohlprofil einer Nachbar-Trennwand aufweisen oder bilden. Somit erhält es eine Doppelfunktion, in dem es einerseits einen formschönen Abschluß der Trennwand bildet und gleichzeitig das Anbringen an einer Nachbartrennwand zur Zusammenstellung mehrerer solcher Wände ermöglicht.

Zweckmäßig ist es dabei, wenn das Hohlprofil an seiner Berührseite zu der Trennwand offen ist und an seinen das letzte Element der auf das Zugelement aufgereihten schallschluckenden Elemente berührenden Rändern Hinterschneidungen als Innenanschläge für die Schenkel des Ankerteiles hat. Dabei können die Enden der quer zu dem Zugelement abstehenden Schenkel des Ankers an ihren Enden gegen das letzte schallschluckende Element hin abgebogen sein und diese abgebogenen Bereiche können sich mit ihren Stirnseiten an den Innenseiten der Hinterschneidungen des Hohlprofiles abstützen. Dies ergibt eine zugfeste und sichere Verankerung des Zugelementes, wobei die Zugkraft dadurch erzeugt sein kann, daß die an ihrer Oberseite aufgrund des schallschluckenden Werkstoffes etwas weichen Elemente unter leichtem Druck aneinander gelegt sind und ihre Rückstellkräfte sich zu der Zugkraft an den Ankern summieren. Dabei ist eine solche Berührung der einzelnen schallschluckenden Elemente unter Druck auch dann möglich, wenn der schallschluckende Werkstoff nocheinmal ummantelt ist.

Vor allem bei Kombinationen der vorbeschriebenen Merkmale und Maßnahmen ergibt sich eine vorzugsweise als Stellwand verwendbare Trennwand, deren Oberfläche in günstiger Weise auch an winklige Platzverhältnisse angepaßt werden kann, wobei zusätzlich ein leichtes Verbinden mit weiteren derartigen oder auch anderen starren Trennwänden möglich ist, wobei gleichzeitig die diese Verformung ermöglichenden stabförmigen schallschluckenden Elemente in Verbindung mit den sie durchsetzenden Zugelementen die erwähnte Verformung auf einfache Weise und ohne Beeinträchtigung ihrer schallschluckenden Eigenschaft ermöglichen und aufgrund der durch ihre Form gebildeten Zerklüftung der Oberfläche den Schallschluckeffekt sogar unterstützen.

Nachstehend ist die Erfindung mit ihren ihr als wesentlich zugehörenden Einzelheiten anhand der Zeichnung noch näher beschrieben. Es zeigt in schematisierter Darstellung:
Fig. 1 eine Ansicht einer Trennwand, die aus etwa zylinderischen vertikalen, sich längs mantellinienberührenden schallschluckenden Elementen zusammengesetzt ist.
Fig. 2 in vergrößertem Maßstab einen Längsschnitt durch einen Teil einer erfindungsgemäßen Trennwand mit Darstellung der bandfederförmigen Zugelemente, auf denen die zylinderischen, schallschluckenden Elemente aufgereiht sind,
Fig. 3 eine Seitenansicht und
Fig. 4 eine Draufsicht der Verankerung des die schallschluckenden Elemente tragenden federförmigen Zugelementes und
Fig. 5 im Querschnitt die Verbindung der Verankerung des Zugelementes mit dem letzten schallschluckenden Element einer Trennwand gem. Fig. 1 und 2.

Eine im ganzen mit 1 bezeichnete Trennwand ist im Ausführungsbeispiel als Stellwand ausgebildet, welche über und unter sich einen Zwischenraum 2 zur Raumdecke bzw. zum Raumboden 3 freiläßt.

Diese Trennwand 1 ist aus sich über ihre Länge berührenden stabförmigen Elementen 4 gebildet und gemäß den Figuren 2 und 5 haben diese stabförmigen Elemente 4 Queröffnungen 5 und ein durch diese hindurch verlaufendes Zugelement 6, welches an den beiden Endstücken 7 der Trennwand 1 zugfest in noch zu beschreibender Weise verankert ist.

In den Figuren 2 bis 5 erkennt man dabei deutlich, daß im Ausführungsbeispiel das Zugelement 6 eine Bandfeder mit einem etwa rechteckigen bzw. länglichen Querschnitt ist, welcher Querschnitt in Achsrichtung oder Orientierungsrichtung der Elemente 4 angeordnet ist. Die einzelnen stabförmigen Elemente 4 sind dabei gegen Verschiebung auf dem Zugelement 6 in dessen Orientierungsrichtung zumindest durch gegenseitige Berührung festgelegt. Dabei sind diese Elemente 4 im Ausführungsbeispiel vertikal angeordnet. Das Zugelement 6 ist bevorzugt eine Bandfeder aus Metall, die entsprechend hohe Festigkeit hat.

Auf diese Weise ist es möglich, bei fest aneinander liegenden Einzelelementen 4 die Zugelemente 6, die im oberen und unteren Randbereich der Trennwand 1 und gem. Fig. 2 auch im Mittelbereich vorgesehen sind, zu biegen und somit der Trennwand 1 verschiedene Krümmungen zu geben, so daß sie an unterschiedliche Platzverhältnisse angepaßt werden kann. Dabei sind die Schallschluckelemente 4 gem. den Fig. 2 und 5 säulenförmig bzw. zylinderisch ausgebildet, berühren sich entlang von Mantellinien und die Zugelemente 6 verlaufen durch ihre Querschnittsmitten, so daß eine Verformung der gesamten Wand 1 nach zwei Seiten möglich ist.

Selbst eine S-förmige Krümmung mit wechselnder Krümmungsrichtung kann so an der Stellwand 1 eingestellt werden.

In den Fig. 2 und 5 ist dargestellt, daß im Inneren der Elemente 4 jeweils ein über ihre Länge verlaufender, mit Querschlitzen 8 für das jeweilige Zugelement 6 versehener Kernstab od. dgl. Tragelement vorgesehen ist, der im Ausführungsbeispiel als Tragrohr 9 ausgebildet ist und an dessen Außenseite eine schallschluckende Schicht 10 gegebenenfalls mit einem äußeren Abschlußmantel 11 angeordnet ist. Dies ergibt einen sehr einfachen Aufbau der einzelnen Elemente 4 und verleiht diesen eine gute schallschluckende Wirkung, die außerdem durch die Zerklüftung der Oberfläche unterstützt wird. Gleichzeitig wird die Montage dieser Elemente sehr einfach, da diese lediglich eines nach dem anderen auf den Zugelementen 6 aufgereiht werden müssen. Die Gewichtskräfte werden dabei von den Tragrohren 9 übertragen, während die Schallschluckwirkung von dem Werkstoff 10 erzeugt wird.

Es sei noch erwähnt, daß insbesondere für Elemente 4 mit wesentlich größerem Querschnitt und somit noch größerer Schallschluckwirkung jeweils eine Druckschraube od. dgl. vorgesehen sein kann, die im Bereich des Schlitzes 8 und des Durchtrittes des Zugelementes 6 durch das Tragrohr 9 das Zugelement 6 vorzugsweise an einer Schmalseite beaufschlagen und kraftschlüssig festlegen kann. Dadurch kann verhindert werden, daß die an ihrer Oberseite relativ weichen und nachgiebigen Elemente 4 auf den Zugelementen verschoben werden und somit Lücken in der Trennwand 1 gebildet werden. Bei Elementen 4 von geringerem Querschnitt ist in der Regel eine solche zusätzliche Befestigung der Elemente 4 nicht erforderlich, aber auch möglich.

Ebenfalls für Elemente 4 größerer Querschnitte kann es zweckmäßig sein, wenn an den Durchtrittsöffnungen 8 der Schallschluckelemente 4 deren Wandungen 11 und schallschluckende Schicht 10 durchsetzende Führungen vorzugsweise aus Kunststoff für das Zugelement vorgesehen sind. Dadurch wird die Stabilisierung auf dem Zugelement verbessert, so daß die einzelnen Elemente 4 von selbst ihre genaue vertikale Ausrichtung nebeneinander erhalten. In Fig. 2 erkennt man, auch in Verbindung mit Fig. 1, daß an den Tragrohren 9 od. dgl. zumindest zweier Elemente 4, vorzugsweise von am Rand der Trennwand 1 befindlichen Elementen 4 Fortsetzungen 12 mit Stellfüßen 13 angreifen können. Die Fortsetzungen 12 können dabei beispielsweise in die Tragrohre 9 eingeschraubt oder eingeklemmt sein. Gemäß Fig. 2 haben dabei die Stellfüße 13 zur Vergrößerung ihres Gewichtes und damit auch der Reibung gegenüber dem Untergrund 3 eine Metalleinlage 14 und können zusätzlich noch an ihrer Unterseite 15 aufgerauht sein. Dadurch können sie selbst bei starker Krümmung der gesamten Trennwand 1 den Rückstellkräften der federförmigen Zugelemente 6 entgegenwirken. Somit sind zusätzliche Maßnahmen zur Fixierung der eingestellten Krümmung der Trennwand 1 entbehrlich.

Vor allem in den Fig. 3 bis 5, aber auch in Fig. 2 erkennt man die im Ausführungsbeispiel gewählte Verankerung des Zugelementes 6 an den beiden Endstücken 7 der Trennwand 1. Dazu ist vorgesehen, daß die Enden der Zugelemente 6 mit einem Ankerteil 16, im Ausführungsbeispiel mit einem nach zwei Seiten von dem Zugelement 6 abstehende Schenkel 17 aufweisenden Anker 16 verbunden und zwar vernietet sind. Das Ankerteil 16 greift dabei mit seinen Schenkeln 17 in ein die Endstücke 7 bildendes Hohlprofil ein, welches am jeweils äußersten Element 4 anliegt. Dabei kann dieses Hohlprofil wenigstens einen in der Zeichnung nicht näher dargestellten Anschluß zum Verbinden mit dem entsprechenden Hohlprofil einer Nachbar-Trennwand 1 aufweisen oder bilden, so daß mehrere erfindungsgemäße Trennwände 1 zusammengestellt und verbunden werden können. Das Hohlprofil hat somit zum Verbinden und als Endstück 7 eine Doppelfunktion.

Gemäß Fig. 4 und 5 ist das Hohlprofil an seiner Berührseite zu der Trennwand 1 und deren letztem Element 4 hin offen und hat an seinen dieses letzte Element 4 berührenden Rändern 18 Hinterschneidungen 19 als Innenanschläge für die Schenkel 17 des Ankerteiles 16.

Gemäß Fig. 4 und 5 sind dabei die Enden 20 der quer zu dem Zugelement 6 abstehenden Schenkel 17 des Ankers 16 gegen das letzte Element 4 hin abgebogen und stützen sich mit ihren Stirnseiten an den Innenseiten der Hinterschneidungen 19 des Hohlprofiles bzw. des Endstückes 7 ab. Dies ergibt eine sehr einfache formschlüssige und zugfeste Verankerung, die die Zugkräfte des Zugelementes 6 auch auf dieses Endstück 7 überträgt und dieses fest gegen das letzte Element 4 anzieht, so daß die gesamte Kette von Elementen 4 und Endstücken 7 sicher zusammengehalten ist. Die Zugkräfte können dabei allein schon dadurch gebildet sein, daß alle Elemente 4 etwas unter Druck aneinanderliegen, so daß sie etwas zusammengedrückt werden und ihre Rückstellkräfte als Zugkräfte an den Zugelementen 6 wirksam werden.

## Patentansprüche

1. Trennwand (1), insbesondere Stellwand, wobei gegebenenfalls über und/oder unter der Trennwand (1) ein Zwischenraum (2) zur Raumdecke bzw. zum Raumboden (3) freibleibt, welche aus sich über ihre Länge berührenden stabförmigen Elementen (4) gebildet ist, wobei diese stabförmigen Elemente (4) Queröffnungen (5) und wenigstens ein durch diese Öffnungen (5) hindurch verlaufendes Zugelement (6) aufweisen, welches an Endstücken (7) der Trennwand (1) zugfest verankert ist, dadurch gekennzeichnet, daß im Inneren der Elemente (4) jeweils ein über ihre Länge verlaufendes, mit Querschlitzen für das Zugelement versehenes Tragelement oder ein Kernstab vorgesehen ist, an dessen Außenseite eine schallschluckende Schicht (10) angeordnet ist.

2. Trennwand nach Anspruch 1, dadurch gekennzeichnet, daß das Zugelement (6) eine Bandfeder vorzugsweise mit einem etwa rechteckigen oder länglichen Querschnitt ist, welcher Querschnitt in Achsrichtung der Elemente (4) orientiert ist.

3. Trennwand nach Anspruch 1 oder 2, dadurch gekennzeichnet, daß die einzelnen stabförmigen Elemente (4) gegen Verschiebung in Orientierungsrichtung der Zugelemente (6) durch gegenseitige Berührung festgelegt sind.

4. Trennwand nach einem der Ansprüche 1 bis 3, dadurch gekennzeichnet, daß ihre einzelnen stabförmigen Elemente (4) vertikal angeordnet sind.

5. Trennwand nach einem der Ansprüche 1 bis 4, dadurch gekennzeichnet, daß das Zugelement (6) eine ganz oder teilweise aus Metall bestehende Bandfeder ist.

6. Trennwand nach einem der Ansprüche 1 bis 5, dadurch gekennzeichnet, daß im oberen und unteren Bereich der Trennwand (1) und gegebenenfalls in ihrem Mittelbereich jeweils ein Zugelement (6) vorgesehen ist.

7. Trennwand nach einem der Ansprüche 1 bis 6, dadurch gekennzeichnet, daß die Schallschluckelemente (4) säulenförmig, vorzugsweise etwa zylinderisch ausgebildet sind, sich entlang von Mantellinien berühren und die Zugelemente (6) durch ihre Querschnittsmitten verlaufen.

8. Trennwand nach einem der Ansprüche 1 bis 7, dadurch gekennzeichnet, daß das Tragelement als Tragrohr (9) ausgebildet ist.

9. Trennwand nach einem der Ansprüche 1 bis 8, dadurch gekennzeichnet, daß im Inneren der Elemente (4) mit insbesondere großem Querschnitt eine Druckschraube od. dgl. Klemme vorgesehen ist, die insbesondere im Bereich des Durchtrittsschlitzes (8) das Zugelement (9) vorzugsweise an seiner Schmalseite beaufschlagt und kraftschlüssig festlegt.

10. Trennwand nach einem der Ansprüche 1 bis 9, dadurch gekennzeichnet, daß an den Durchtrittsöffnungen (8) der Schallschluck-Elemente (4) diese durchsetzende Führungen für das Zugelement vorgesehen sind, welche Führungen vorzugsweise aus Kunststoff bestehen.

11. Trennwand nach einem der Ansprüche 1 bis 10, dadurch gekennzeichnet, daß an den Tragrohren (9) od. dgl. zumindest zweier Elemente (4), vorzugsweise von am Rand der Trennwand (1) befindlichen Elementen (4) Fortsetzungen (12) mit Stellfüßen (13) angreifen, insbesondere angeschraubt sind.

12. Trennwand nach einem der Ansprüche 1 bis 11, dadurch gekennzeichnet, daß die Stellfüße (13) zur Vergrößerung ihres Gewichtes und der Reibung gegenüber dem Untergrund (3) eine Einlage (14) vorzugsweise aus Metall aufweisen und/oder an ihrer Unterseite (15) aufgerauht sind.

13. Trennwand nach einem der Ansprüche 1 bis 12, dadurch gekennzeichnet, daß die Tragrohre (9) der Schallschluck-Elemente (4) in der Höhe nebeneinander mehrere Durchtrittsschlitze (8) für das Zugelement (6) haben, so daß einander benachbarte Elemente (4) in der Höhe gegeneinander versetzt an dem Zugelement (6) anbringbar sind.

14. Trennwand nach einem der Ansprüche 1 bis 13, dadurch gekennzeichnet, daß die Enden der Zugelemente (6) mit einem Anker (16), vorzugsweise mit einem nach zwei Seiten abstehende Schenkel (17) aufweisenden Anker (16) verbunden, insbesondere vernietet sind und daß der Anker (16) vorzugsweise in ein als Endstück (7) dienendes Hohlprofil eingreift, welches am jeweils äußersten Element (41 der Trennwand (1) anliegt.

15. Trennwand nach einem der Ansprüche 1 bis 14, dadurch gekennzeichnet, daß das Endstück (7) wenigstens einen Anschluß zum Verbinden mit dem Hohlprofil einer Nachbar-Trennwand (1) aufweist oder bildet.

16. Trennwand nach einem der Ansprüche 1 bis 15, dadurch gekennzeichnet, daß das als Endstück (7) dienende Hohlprofil an seiner Berührseite zu der Trennwand (1) und deren letztem Element (4) hin offen ist und an seinen dieses letzte Element (4) berührenden Rändern (18) Hinterschneidungen (19) als Innenanschläge für die Schenkel (17) des Ankerteiles (16) hat.

17. Trennwand nach einem der Ansprüche 1 bis 16, dadurch gekennzeichnet, daß die Enden (20) der quer zu dem Zugelement (6) abstehenden Schenkel (17) des Ankers (16) gegen das letzte Element (4) hin abgebogen sind und sich diese abgebogenen Bereiche (20) mit ihren Stirnseiten an den Innenseiten der Hinterschneidungen (19) des Hohlprofiles (7) abstützen.

## Claims

1. A partition (1), especially a screen-type partition, above and/or beneath which a space (2) from the ceiling and/or floor (3) of the room possibly remains free, the partition being composed of rod-shaped elements (4) which are in contact over their length, said rod-shaped elements (4) having transverse openings (5) and at least one tie element (6) which extends through said openings (5) and is anchored to end pieces (7) of the partition (1) in a tension-proof manner, characterized in that in each case one bearing element or core rod provided with transverse slits for the tie element is provided in the interior of and extends over the length of the elements (4), a sound-absorbing layer (10) being disposed on the outside of said bearing element or core rod.

2. The partition as claimed in claim 1, characterized in that the tie element (6) is a flat coil spring which preferably has an approximately rectangular or oblong cross section oriented in the axial direction of the elements (4).

3. The partition as claimed in claim 1 or claim 2, characterized in that the individual rod-shaped elements (4) are fixed by contacting each other to prevent displacement in the direction of orientation of the tie elements (6).

4. The partition as claimed in any one of claims 1 to 3, characterized in that the individual rod-shaped elements (4) thereof are vertically disposed.

5. The partition as claimed in any one of claims 1 to 4, caracterized in that the tie element (6) is a flat coil spring consisting wholly or partly of metal.

6. The partition as claimed in any one of claims to 5, characterized in that a tie element (6) is in each case provided in the upper and lower area of the partition (1) and possibly in the middle area thereof.

7. The partition as claimed in any one of claims 1 to 6, characterized in that the sound-absorbing elements (4) are columnar, preferably approximately cylindrical, and are in contact along generating lines, the tie elements (6) extending through the cross sec- . tion centres thereof.

8. The partition as claimed in any one of claims 1 to 7, characterized in that the bearing element takes the form of a bracing tube (9).

9. The partition as claimed in any one of claims 1 to 8, characterized in that in the interior of elements (4) of especially large cross section provision is made for a thrust bolt or similar clamp which, particularly in the region of the slit (8), acts upon the tie element (9) preferably on the narrow side thereof and fixes the same in pressure-locking manner.

10. The partition as claimed in any one of claims 1 to 9, characterized in that guides for the tie element which preferably consist of plastic are provided at and traverse the openings (8) of the sound-absorbing elements (4).

11. The partition as claimed in any one of claims 1 to 10, characterized in that extensions (12) with adjusting feet (13) engage, in particular are screwed onto, the bracing tubes (9) or the like of at least two elements (4), preferably of elements (4) located at the edge of the partition (1).

12. The partition as claimed in any one of claims 1 to 11, characterized in that the adjusting feet (13) have an insert (14) preferably of metal and/or are roughened on their underside (15) in order to increase their weight and the friction relative to the base (3).

13. The partition as claimed in any one of claims 1 to 12, characterized in that the bracing tubes (9) of the sound-absorbing elements (4) have a plurality of slits (8) vertically next to one another for passage of the tie element (6), so that neighbouring elements (4) can be fitted onto the tie element (6) so as to be vertically staggered.

14. The partition as claimed in any one of claims 1 to 13, characterized in that the ends of the tie elements (6) are connected, in particular rivetted, to an anchor (16), preferably to an anchor (16) having legs (17) projecting towards two sides, and that the anchor (16) engages preferably into a hollow section which serves as the end piece (7) and rests against the outermost element (4) of the partition (1) in each case.

15. The partition as claimed in any one of claims 1 to 14, characterized in that the end piece (7) has or forms at least one connection for joining to the hollow section of a neighbouring partition (1).

16. The partition as claimed in any one of claims 1 to 15, characterized inthatthe hollowsection serving as the end piece (7) has its contact side open towards the partition (1) and the last element (4) thereof and has undercuts (19) on its edges (18) contacting said last element (4), said undercuts serving as inner stops for the legs (17) of the anchor member (16).

17. The partition as claimed in any one of claims 1 to 16, characterized in that the legs (17) of the anchor (16) which project at right angles to the tie element (6) have their ends (20) bent towards the last element (4) and said bent areas (20) are supported with the end faces thereof against the insides of the undercuts (19) of the hollow section (7).

## Revendications

1. Cloison (1), en particulier du type paravent, dans laquelle un espace intercalaire (2) demeure éventuellement réservé, respectivement vis-à-vis du plafond du local ou du sol (3) du local, au-dessus et/ou au-dessous de cette cloison (1) qui est constituée par des éléments (4) en forme de baguette, en contact sur leur longueur, ces éléments (4) en forme de baguette présentant des orifices transversaux (5) et au moins un élément de traction (6) qui traverse ces orifices (5) de part en part et est ancré, avec résistance à la traction, à des pièces extrêmes (7) de la cloison (1), caractérisée par le fait qu'il est prévu, dans l'espace interne des éléments (4), un élément de support ou un jonc central respectif qui s'étend sur leur longueur, est pourvu de fentes transversales pour l'élément de traction, et à la face externe duquel est disposée une couche (10) d'isolation phonique.

2. Cloison selon la revendication 1, caractérisée par le fait que l'élément de traction (6) est un ressort du type ruban préférentiellement muni d'une section sensiblement rectangulaire ou longiligne, cette section étant orientée dans la direction axiale des éléments (4).

3. Cloison selon la revendication 1 ou 2, caractérisée par le fait que les éléments individuels (4) en forme de baguette sont consignés à demeure par contact mutuel, afin d'empêcher leur décalage, dans le sens d'orientation des éléments de traction (6).

4. Cloison selon l'une des revendications 1 à 3, caractérisée par le fait que ses éléments individuels (4) en forme de baguette sont disposés verticalement.

5. Cloison selon l'une des revendications 1 à 4, caractérisée par le fait que l'élément de traction (6) est un ressort du type ruban, intégralement ou partiellement constitué d'un métal.

6. Cloison selon l'une des revendications 1 à 5, caractérisée par 1ε fait qu'un élément de traction (6) est respectivement prévu dans les régions supérieure et inférieure de cette cloison ( 1 ), et éventuellement dans sa région centrale.

7. Cloison selon l'une des revendications 1 à 6, caractérisée par le fait que les éléments (4) d'isolation phonique sont réalisés de configuration en colonne, de préférence sensiblement cylindrique, et sont en contact le long de génératrices, les éléments de traction (6) s'étendant par les centres de leurs sections.

8. Cloison selon l'une des revendications 1 à 7, caractérisée par le fait que l'élément de support est réalisé sous la forme d'un tube de support (9).

9. Cloison selon l'une des revendications 1 à 8, caractérisée par le fait qu'il est prévu, dans l'espace interne des éléments (4) de section particulièrement grande, une vis de pression ou organe de serrage similaire qui, en particulier au voisinage de la fente de passage (8), agit sur l'élément de traction (6), de préférence sur son petit côté, et le consigne mécaniquement à demeure.

10. Cloison selon l'une des revendications 1 à 9, caractérisée par le fait que des guides de l'élément de traction sont prévus sur les orifices de passage (8) des éléments (4) d'isolation phonique, à travers lesquels ils s'étendent, ces guides consistant préférentiellement en une matière plastique.

11. Cloison selon l'une des revendications 1 à 10, caractérisée par le fait que des prolongements (12) viennent en prise, par des pieds réglables (13), avec les tubes de support (9) ou pièces similaires d'au moins deux éléments (4), de préférence d'éléments (4) situés sur le bord de la cloison (1), en y étant notamment rapportés par vissage.

12. Cloison selon l'une des revendications 1 à 11, caractérisée par le fait que, en vue d'augmenter leur poids et le frottement par rapport au fond sous-jacent (3), les pieds réglables (13) présentent un corps intégré (14) préférentiellement métallique et/ou sont rendus rugueux à leur face inférieure (15).

13. Cloison selon l'une des revendications 1 à 12, caractérisée par le fait que les tubes de support (9) des éléments (4) d'isolation phonique comportent, en juxtaposition dans le sens de la hauteur, plusieurs fentes (8) de passage pour l'élément de traction (6), de sorte que des éléments (4) mutuellement voisins peuvent être implantés sur l'élément de traction (6) avec décalage mutuel en hauteur.

14. Cloison selon l'une des revendications 1 à 13, caractérisée par le fait que les extrémités des éléments de traction (6) sont reliées, notamment rivetées à une pièce d'ancrage (16), de préférence à une pièce d'ancrage (16) comportant des branches (17) saillant vers deux côtés; et par le fait que la pièce d'ancrage (16) s'engage, de préférence, dans un profilé creux qui sert de pièce extrême (7) et repose, à chaque fois, contre l'élément (4) situé le plus à l'extérieur de la cloison (1).

15. Cloison selon l'une des revendications 1 à 14, caractérisé par le fait que la pièce extrême (7) présente ou forme au moins un raccord, en vue de la soli- darisation avec le profilé creux d'une cloison voisine (1

16. Cloison selon l'une des revendications 1 à 15, caractérisée par le fait que le profilé creux servant de pièce extrême (7) est ouvert, sur sa face de contact, vers la cloison (1) et vers le dernier élément (4) de celle-ci, et présente, sur ses bords (18) en contact avec ce dernier élément (4), des dépouilles (19) faisant office de butées internes pour les branches (17) de la pièce d'ancrage (16).

17. Cloison selon l'une des revendications 1 à 16, caractérisée par le fait que les extrémités (20) des branches (17) de la pièce d'ancrage (16) saillant, transversalement, par rapport à l'élément de traction (6) sont coudées vers le dernier élément (4), ces régions coudées (20) prenant appui, par leurs faces frontales, contre les faces internes des dépouilles (19) du profilé creux (7).
